# FASCICULE DE BREVET EUROPEEN

(11) **EP 3 224 039 B1**
(45) Date de publication et mention de la délivrance du brevet: **20.03.2019**
(21) Numéro de dépôt: 15845517.0
(22) Date de dépôt: 10.11.2015
(51) Int. Cl.: B31B 50/26, B31B 50/62, B31B 120/30

(54) **PROCEDE ET DISPOSITIF DE CORRECTION DE LA POSITION D'UNE DECOUPE REPLIEE DANS UNE PLIEUSE-COLLEUSE**
VERFAHREN UND VORRICHTUNG ZUR KORREKTUR DER POSITION EINES GEBOGENEN SCHNITTS IN EINER BIEGE-KLEBE-PRESSE
METHOD AND DEVICE FOR CORRECTING THE POSITION OF A FOLDED CUT-OUT IN A FOLDING-GLUING MACHINE

(30) Priorité: 24.11.2014 EP 14020096
(43) Date de publication de la demande: 04.10.2017
(73) Titulaire: BOBST MEX SA, 1031 Mex (CH)
(72) Inventeur: BOURGEOIS, Sacha, 1030 Bussigny (CH); FAVINI, Dimitri, 1148 Villars-Bozon (CH)
(74) Mandataire: Ehnle, Marcus
(86) Numéro de dépôt international: PCT/EP2015/025080
(87) Numéro de publication internationale: WO 2016/082938

(56) Documents cités:
- EP-A1- 0 937 573
- EP-A1- 1 932 658
- EP-A1- 2 213 449
- FR-A1- 2 721 301
- US-A- 3 266 391

## Description

La présente invention concerne le domaine de la fabrication d'emballages, et notamment d'emballages fabriqués à partir de feuilles ou de bandes prédécoupées, notamment des découpes de papier, de plastique ou de carton, qu'il soit plat, ondulé ou mixte.

En particulier, la présente invention se rapporte à la machine ou au module qui réalise, à partir d'un flan ou d'une découpe de carton déjà rainurée, d'une part le pliage de deux volets latéraux venant se rabattre en direction d'une ligne de montage centrale, avec un chevauchement partiel du bord extérieur de ces volets, et d'autre part le collage de ces deux volets dans la zone de chevauchement pour leur maintien ultérieur dans la position repliée qui leur a été imposée par la machine. Une telle machine est dénommée plieuse-colleuse.

### Etat de la technique

De nombreuses machines de l'art antérieur réalisent ces opérations combinées de pliage-collage, le long d'un parcours qui suit l'axe longitudinal de la plieuse colleuse. Au cours de ces opérations de traitement de chaque découpe de carton, des écarts de position des deux volets sont rencontrés une fois qu'ils sont pliés et collés, par rapport à leur position souhaitée, que ce soit du fait d'une déviation des éléments mobiles de la machine, et/ou du fait d'un positionnement décalé de tout ou partie de la découpe par rapport à la machine pendant son traitement et/ou du fait d'une découpe qui présente des caractéristiques géométriques légèrement différentes par rapport au modèle idéal de découpe de carton.

Une découpe 10 présente à plat (voir Fig. 1) une forme générale de rectangle avec deux côtés de plus grande longueur, formant le bord avant 11 pour le côté qui rentre le premier dans la machine plieuse-colleuse, et le bord arrière 12 pour le côté qui rentre le dernier dans la machine plieuse-colleuse. Lors de l'avancée de la découpe dans la machine plieuse-colleuse, selon la direction et le sens de la flèche A, ce bord avant 11 et ce bord arrière 12, qui sont parallèles entre eux, sont généralement orthogonaux à l'axe longitudinal X-X' de la plieuse-colleuse. Les deux côtés latéraux de plus petite longueur définissent le bord droit 13 et le bord gauche 14 qui sont parallèles entre eux et à l'axe longitudinal X-X' de la plieuse-colleuse. Le bord droit 13 est le côté latéral qui est situé à droite de l'axe longitudinal de la plieuse-colleuse, et le bord gauche 14 est le côté latéral qui est situé à gauche de l'axe longitudinal X-X' de la plieuse-colleuse. Les bords droit et gauche 13, 14 présentent une découpe le long de leurs deux portions d'extrémité de façon à délimiter une patte droite 13a et une patte gauche 14a dans la portion centrale des bords droit et gauche 13, 14.

Deux lignes longitudinales représentées en traits pointillés correspondent aux lignes de pliage, matérialisées par la rainure longitudinale droite 15 et la rainure longitudinale gauche 16, entre lesquelles est délimité le volet central 19. Entre la rainure droite 15 et le bord droit 13, il y a le volet droit 17 et Entre la rainure longitudinale gauche 16 et le bord gauche 14, il y a le volet gauche 18.

Les Figs. 2 et 3 représentent la découpe 10, après pliage et rabattage des deux volets 17 et 18 l'un sur l'autre, et après collage entre la patte droite 13a et la patte gauche 14a, dans une conformation idéale. Dans les autres cas de découpe, la patte gauche 14a vient se coller directement sur le volet 17 au niveau du bord droit 13. Dans cette situation, le côté droit 15' de la découpe pliée-collée 10' est obtenu à l'emplacement de la rainure longitudinale droite 15, et le côté gauche 16' de la découpe pliée-collée 10' est obtenu à l'emplacement de la rainure longitudinale gauche 16. Dans ce cas (voir plus précisément Fig. 2), le bord droit 13 et le bord gauche 14 sont distant l'un de l'autre, au niveau des découpes, d'un écart Gréf, formant un gap de référence, de valeur prédéterminée et constante tout le long des découpes. Ainsi sur la Fig. 2, la même valeur Gréf se retrouve à l'emplacement du bord avant 11 et à l'emplacement du bord arrière 12.

Deux anomalies de positionnement principales des deux volets latéraux 17 et 18 peuvent notamment être distinguées. Une première anomalie de positionnement des deux volets latéraux, dénommée gap, correspond à un écartement trop grand entre les bords droit 13 et gauche 14 des deux volets 17, 18 pliés et collés: une représentation de cette première anomalie est visible sur la Fig. 4, avec un écart G' formant un gap plus grand que le Gréf.

Une deuxième anomalie de positionnement des deux volets latéraux 17, 18, dénommée fishtailing, correspond à un défaut de parallélisme entre les bords 13 et 14 des deux volets latéraux 17, 18 pliés et collés, la plupart du temps accompagné du même défaut de parallélisme entre les côtés 15' et 16'. Une première configuration de cette deuxième anomalie est visible sur la Fig. 5: dans ce cas, les bords 13 et 14 sont convergents en direction du bord avant 11 de sorte qu'ils définissent un gap G1 plus petit (et éventuellement négatif) entre les extrémités avant des bords 13 et 14 que le gap G2 défini entre les extrémités arrière des bords 13 et 14. Dans ce cas de fishtailing arrière ou fishtailing ouvert, un angle α1 entre les bords 13 et 14 est mesuré depuis le bord arrière 12. Une deuxième configuration de cette deuxième anomalie est visible sur la Fig. 6: dans ce cas, les bords 13 et 14 sont divergents en direction du bord avant 11 et convergents en direction du bord arrière 12, de sorte qu'ils définissent un gap G1 plus grand (et éventuellement négatif) entre les extrémités avant des bords 13 et 14 que le gap G2 définit entre les extrémités arrière des bords 13 et 14. Dans ce cas de fishtailing avant ou fishtailing fermé, un angle a2 entre les bords 13 et 14 est mesuré depuis le bord avant 11. Ces deux anomalies de gap et de fishtailing peuvent se rencontrer simultanément sur une même découpe de carton.

Le document EP 1932658 décrit un procédé et une machine plieuse colleuse qui utilise, au niveau de deux modules d'alignement successifs, une règle d'alignement dont l'orientation par rapport à la direction longitudinale de la machine est modifiable, de façon à permettre, par ce décalage angulaire, qui est imposé à l'un puis à l'autre des côtés de la découpe pliée, de rattraper au moins une partie du défaut d'alignement entre les deux bords droit 13 et gauche 14. Cependant, cette solution permet de rectifier d'une manière systématique la partie du défaut d'alignement qui provient des mouvements mécaniques de la machine et non de la forme ou de la réaction au pliage et aux autres traitements propre à chaque découpe de carton.

Dans les machines de l'art antérieur, des capteurs de position permettent de détecter ces anomalies après traitement de la découpe en vue d'identifier et d'éjecter les emballages concernés par des anomalies dépassant un seuil de tolérance dimensionnel préétabli. Egalement, dans les machines de l'art antérieur, la correction de l'anomalie identifiée passe systématiquement par la modification du réglage des pièces mobiles de la machine, mais ne tient pas compte de la déformation de la découpe particulière provenant de sa position non conforme dans la machine, d'un pliage non conforme, d'un découpage (contour) non conforme, ou encore d'un rainurage non conforme.

### Résumé de l'invention

Un but de la présente invention est de proposer un procédé et un dispositif de traitement d'une découpe dans une plieuse-colleuse permettant de réaliser la correction de la position des volets droit et gauche une fois repliés l'un sur l'autre, exempt des limitations des machines connues. Un autre but de l'invention est de fournir un procédé et un dispositif permettant la correction de la position repliée du volet droit et/ou du volet gauche d'une découpe, prenant en compte la situation individuelle de chaque découpe. Un autre but de la présente invention est de permettre de corriger ou non, au cas par cas, la position repliée du volet droit et/ou du volet gauche d'une découpe, afin de pouvoir obtenir des découpes admissibles pour la plupart des cas. Ainsi, un maximum de découpes peut être conservé pour la suite du traitement et ne mettre au rebut qu'un nombre réduit de découpe. De cette façon, des économies de matière sont réalisées puisque seulement peu de découpes sont ainsi éjectées de la machine pour être mises au rebut. Un autre but de la présente invention est d'assurer le blocage fiable du volet central pendant le contrôle de la position et la correction éventuelle de la position du volet droit et/ou du volet gauche.

Selon l'invention, ces buts sont atteints notamment au moyen d'un procédé de traitement d'une découpe destinée à former, après pliage-collage, une boîte aplatie pliée, selon la revendication 1, comprenant les étapes suivantes:
a) fourniture d'une découpe sensiblement plane comprenant un bord droit, un bord gauche, un bord avant, un bord arrière, une rainure longitudinale droite et une rainure longitudinale gauche, la rainure longitudinale droite et la rainure longitudinale gauche délimitant, avec le bord droit et le bord gauche au moins trois volets parmi lesquels un volet droit, un volet gauche et un volet central,
b) application de colle dans une zone du volet droit adjacente au bord droit et/ou dans une zone du volet gauche adjacente au bord gauche, de sorte que de la colle soit présente dans une portion de recouvrement entre le volet droit et le volet gauche,
c) pliage à 180° du volet droit autour de la rainure longitudinale droite en direction du volet central, et pliage à 180° du volet gauche autour de la rainure longitudinale gauche en direction du volet central,
d) fermeture du volet droit replié et du volet gauche replié qui se retrouvent l'un au-dessus de l'autre au moins dans la portion de recouvrement,
e) contrôle par détection optique de la position du bord droit et du bord gauche et comparaison de cette position effective avec une position prédéterminée de façon à déterminer un écart de position,
f) lorsque l'écart de position dépasse une valeur d'écart admissible, réalisation des sous-étapes suivantes avant la prise de la colle:
   f1) blocage du volet central par sa face inférieure par des moyens de blocage fonctionnant avec une mise en dépression par vacuum de la face inférieure, et comprenant au moins une rampe équipée de buses orientées vers le haut et aptes à réaliser un vacuum, puis
   f2) saisie de la face supérieure du volet droit replié et du volet gauche replié,
   f3) correction de la position du volet gauche et/ou du volet droit,
g) mise en pression entre le volet droit et le volet gauche dans la portion de recouvrement jusqu'à la prise de la colle, et
h) relâchement du volet central, du volet droit et du volet gauche.

L'utilisation de moyens de blocage fonctionnant avec une mise en dépression par vacuum, permet de saisir le volet central sans endommagement et qu'il est facile d'activer ou de stopper de façon rapide.

Avantageusement, la saisie de la face supérieure du volet droit replié et du volet gauche replié lors de l'étape f2) est réalisée respectivement par au moins une ventouse avec vacuum, et en ce que la correction de la position du volet gauche et/ou du volet droit lors de l'étape f3) est effectuée par déplacement de la ventouse avec vacuum. L'utilisation de ventouses avec mise sous vide partiel, permet de saisir puis de rectifier la position du volet droit replié et/ou du volet gauche replié, et ceci également sans endommagement.

Cette solution présente notamment l'avantage par rapport à l'art antérieur de réaliser la correction de la position des volets repliés, seulement si le contrôle de position révèle que c'est nécessaire et au surplus avec une correction adaptée à la situation géométrique particulière de chaque découpe considérée.

Un tel procédé peut être mis en oeuvre alors que la position de la découpe, dans la direction longitudinale de la plieuse-colleuse, est sensiblement la même pendant toute la procédure de correction. Selon un autre mode de réalisation, le procédé est mis en oeuvre pendant que la découpe avance dans la direction longitudinale de la plieuse-colleuse, soit en continu, soit par à-coups.

Selon l'invention, ces buts sont également atteints notamment au moyen d'un dispositif de correction de la position d'une découpe dans une plieuse colleuse, selon la revendication 5, pour une découpe sensiblement plane comprenant un bord droit, un bord gauche, un bord avant, un bord arrière, une rainure longitudinale droite et une rainure longitudinale gauche, la rainure longitudinale droite et la rainure longitudinale gauche délimitant, avec le bord droit et le bord gauche au moins trois volets parmi lesquels un volet droit, un volet gauche et un volet central, le dispositif comprenant:
- des moyens de pliage du volet droit et du volet gauche,
- des moyens de contrôle comprenant une détection optique de la position relative entre le bord droit et le bord
   gauche en direction transversale après pliage du volet droit et du volet gauche,
- des moyens de blocage du volet central comprenant au moins une rampe équipée de buses orientées vers le haut, J 2. aptes à réaliser une dépression par
   vacuum de la face inférieure du volet central de la découpe,
- des moyens de collage aptes à appliquer de la colle dans une zone du volet droit adjacente au bord droit et/ou dans une zone du volet gauche adjacente au bord gauche, de sorte que de la colle soit présente dans une portion de recouvrement entre le volet droit et le volet gauche,
- des moyens de correction de la position du volet gauche et/ou du volet droit, et
- des moyens de pression permettant de réaliser un contact sous pression entre le volet droit et le volet gauche dans la portion de recouvrement.

On comprend qu'un tel dispositif permet de faire le pliage par le haut à la fois du volet droit et du volet gauche, par-dessus le volet central qui est bien tenu, le rabattage du volet droit replié et du volet gauche replié qui se retrouvent l'un au-dessus de l'autre au moins dans la portion de recouvrement, la pose de la colle, le contrôle de la position des volets droit et gauche, la réalisation éventuelle de la correction de la position du volet droit, du volet gauche ou à la fois du volet droit et du volet gauche, et le maintien de la position corrigée pendant l'appui entre le volet droit et le volet gauche dans la portion de recouvrement jusqu'à la prise de la colle. L'ordre des opérations mentionnées ci-dessus n'est pas figé, la pose de la colle pouvant intervenir avant ou après le pliage, avant ou après le contrôle de position, ou encore avant ou après la correction éventuelle.

La présente invention se rapporte également à une machine plieuse-colleuse selon la revendication 13, équipée d'un dispositif de correction telle que décrit dans le présent texte.

### Brève description des figures

Des exemples de mise en oeuvre de l'invention sont indiqués dans la description illustrée par les figures annexées dans lesquelles:
- la Figure 1 représente la projection d'une découpe de carton;
- les Figures 2 et 3 représentent cette découpe de carton, après pliage des volets latéraux, respectivement en vue de dessus et en vue depuis l'avant, selon la direction III de la Figure 2;
- les Figures 4, 5 et 6 sont similaires à la Figure 2 et représentent des configurations avec différentes anomalies de pliage;
- les Figures 7, 8 et 9 représentent le procédé de correction selon l'invention, respectivement pour les anomalies de pliage des Figures 4, 5 et 6;
- les Figures 10A et 10B représentent, respectivement pour une première position et pour une deuxième position, une vue depuis le dessous d'un mode de réalisation d'un dispositif de correction;
- les Figures 11A et 11B représentent, respectivement pour la première position et pour la deuxième position, une vue latérale partielle du mode de réalisation du dispositif de correction, respectivement selon la direction XIA de la Figure 10A et selon la direction XIB de la Figure 10B;
- la Figure 12 représente une vue selon la direction A des Figures 11A et 11B, montrant depuis l'arrière la partie supérieure du dispositif de correction de la Figure 10;
- la Figure 13 représente une vue latérale partielle du mode de réalisation du dispositif de correction selon la présente invention;
- la Figure 14 représente une vue selon la direction XIV de la Figure 13, montrant depuis le dessus une portion de la partie inférieure du dispositif de correction de la Figure 13;
- la Figure 15 représente une vue en coupe selon la direction XV-XV de la Figure 14;
- les Figures 16A et 16B représentent, respectivement pour la première position et pour la deuxième position, une vue de dessus selon la direction XVI de la Figure 13, montrant depuis le dessus une autre portion selon la présente invention de la partie inférieure du dispositif de correction de la Figure 13; et
- les Figures 17A et 17B représentent, respectivement pour la première position et pour la deuxième position, une vue latérale respectivement selon la direction XVIIA en Figure 16A et selon la direction XVIIB en Figure 16B, montrant depuis le côté la partie inférieure du dispositif de correction de la Figure 13.

### Exemples de mode de réalisation de l'invention

On se reporte à la Fig. 7 illustrant le principe du procédé de correction d'un gap trop important, à savoir avec G' - Gréf >0. Ainsi, dans ce cas, lorsqu'après pliage à 180° du volet droit 17 et du volet gauche 18, un écart de position est détecté, à savoir la distance entre le bord droit et le bord gauche ou gap, qui est non conforme à la plage admissible, comme pour le gap G' de la Fig. 4 ou de la Fig. 7, la procédure suivante est réalisée. Après blocage du volet central 19, la saisie de la face supérieure du volet droit 17 replié par deux ventouses 21, 23 décalées en direction longitudinale et la saisie de la face supérieure du volet gauche 18 replié par deux ventouses 24, 26 décalées en direction longitudinale sont effectuées simultanément.

A cet effet, les quatre ventouses 21, 23, 24 et 26 sont abaissées jusqu'à venir en contact avec la face du volet droit replié 17 tournée vers le haut et avec la face du volet gauche replié 18 tournée vers le haut. Les quatre ventouses 21, 23, 24 et 26 étant mises sous vacuum lors de la saisie, une prise sûre du volet droit 17 en deux emplacements et du volet gauche 18 en deux emplacements est obtenue. Ensuite, en fonction de la valeur de l'écart de position latérale (G' - Gréf) entre le bord droit 13 et le bord gauche 14, et l'éventuel besoin de recentrer ce gap sur une ligne longitudinale médiane de la découpe (superposée avec l'axe X-X'), identifiés par un contrôle de la position des bords droit 13 et gauche 14, on va déplacer latéralement le volet droit 17 ou le volet gauche 18 ou à la fois le volet droit 17 et le volet gauche 18 par déplacement d'une partie ou de toutes les ventouses 21, 23, 24 et 26.

Pour cela, on réalise la correction de la position du volet gauche 18 et/ou du volet droit 16 par déplacement latéral des deux ventouses 21, 23 du volet droit 16 et/ou des deux ventouses 24, 26 du volet gauche 18, afin de modifier la distance entre le bord droit 13 et le bord gauche 14 jusqu'à la ramener dans la plage admissible.

Dans un mode de réalisation préférentiel, les deux ventouses droites 21 et 23, comprenant la ventouse avant droite 21 et la ventouse arrière droite 23, sont déplacées conjointement. Ainsi, sur la Fig. 7, pour rapprocher le bord droit 13 de l'axe X-X', la paire de ventouses droites 21, 23 est déplacée vers la gauche. De la même façon, de façon préférentiel, les deux ventouses gauches 24 et 26, comprenant la ventouse avant gauche 24 et la ventouse arrière gauche 26, sont déplacées conjointement. Ainsi, sur la Fig. 7, pour rapprocher le bord gauche 14 de l'axe X-X', la paire de ventouses gauches 24, 26 est déplacée vers la gauche.

On se reporte aux Figs. 8 et 9, illustrant respectivement le principe du procédé de correction pour du fishtailing arrière ou du fishtailing avant. Ainsi, dans ce cas, lorsqu'après pliage à 180° du volet droit 17 et du volet gauche 18, on détecte un écart de position sous forme d'un défaut de parallélisme entre le bord droit 13 et le bord gauche 14, avec une valeur d'angle α1 ou α2 dépassant une valeur maximale admissible, on est en présence d'un résultat du pliage non conforme à la plage admissible, et comme pour les Figs. 5, et 6, on réalise la procédure suivante.

Après blocage du volet central 19, on effectue simultanément:
- la saisie de la face supérieure du volet droit 17 replié par une seule ventouse droite avant 21, ou arrière 23 (la ventouse avant droite 21 sur les Figs. 8 et 9 sur lesquels la ventouse arrière droite 23 est représentée en traits pointillés car elle n'est pas mise sous vide de sorte qu'elle ne saisit pas l'arrière du volet droit 17), et
- la saisie de la face supérieure du volet gauche 18 replié par une seule ventouse gauche avant 24, ou arrière 28 (la ventouse avant gauche 24 sur les Figs. 8 et 9 sur lesquels la ventouse arrière gauche 26 est représentée en traits pointillés car elle n'est pas mise sous vide de sorte qu'elle ne saisit pas l'arrière du volet droit 17).

A cet effet, les quatre ventouses 21, 23, 24 et 26 sont abaissées par paires droite et gauche, jusqu'à venir en contact avec la face du volet droit replié 17 tournée vers le haut et avec la face du volet gauche replié 18 tournée vers le haut. Dans le cas illustré, seule la ventouse avant 21 et 21 de chaque paire est mise sous vacuum. Ainsi lors de la saisie, on obtient une prise sûre du volet droit 17 en un seul emplacement (ici à l'avant) et du volet gauche 18 en un seul emplacement (ici à l'avant). Ensuite, en fonction de la valeur de l'écart de position latérale entre le bord droit 13 et le bord gauche 14 (identifié ici par G1 - Gréf à l'avant et G2-GRéf à l'arrière, avec éventuellement prise en compte de l'angle α1 ou α2 mesuré entre le bord droit 13 et le bord gauche 14) , et l'éventuel besoin de recentrer ce gap sur une ligne longitudinale médiane de la découpe (superposée avec l'axe X-X'), identifiés par un contrôle de la position des bords droit 13 et gauche 14, on va déplacer angulairement le volet droit 17 ou le volet gauche 18 ou à la fois le volet droit 17 et le volet gauche 18 par déplacement latéral d'une ou des deux ventouses avant 21 et/ou 24. Alternativement, dans une procédure de correction non représentée, ce déplacement angulaire est obtenu par déplacement latéral d'une ou des deux ventouses arrière 23 et/ou 26.

Ainsi, dans le cas de la Fig. 8, le fishtailing arrière est corrigé par un déplacement latéral des ventouses avant 21 et 24 en direction des côtés latéraux externes de la découpe 10 pliée, qui sont situés sur le même volet que la ventouse. Ainsi, comme on le voit sur la Fig. 8, la ventouse avant droite 21 est déplacée en direction du côté droit 15', à savoir vers la droite, et la ventouse avant gauche 24 est déplacée en direction du côté gauche 16', à savoir vers la gauche .

Dans le cas de la Fig. 9, le fishtailing avant est corrigé par un déplacement latéral des ventouses avant 21 et 24 en direction des côtés latéraux externes de la découpe 10 pliée qui sont situés sur le volet différent de celui sur lequel se trouve la ventouse concernée. Ainsi, comme on le voit sur la Fig. 9, la ventouse avant droite 21 est déplacée en direction du côté gauche 16', à savoir vers la gauche, et la ventouse avant gauche 24 est déplacée en direction du côté droit 15', à savoir vers la droite.

Ainsi, on comprend que lorsque l'écart de position détecté est un défaut de parallélisme entre le bord droit 13 et le bord gauche 14, on réalise la correction de la position angulaire du volet gauche 18 et/ou du volet droit 16 en utilisant, pour le volet droit 16 et pour le volet gauche 18, une seule ventouse qui est mise sous vacuum pour effectuer la saisie du volet correspondant, et qui reste sous vacuum lors de son déplacement latéral, ce par quoi on modifie l'orientation du volet droit 17 et/ou du volet gauche 18 pour ramener le bord droit 13 et le bord gauche 14 sensiblement parallèles entre eux.

On comprend que cette manoeuvre de modification de la position angulaire du volet droit 17 ou du volet gauche 18 ou à la fois du volet droit 17 et du volet gauche 18, fonctionne également par la mise sous vide partielle et le déplacement latéral de l'une ou l'autre parmi la ventouse avant 21 (24) et la ventouse arrière 23 (26): cette saisie en un point unique du volet concerné, permet de modifier l'angle formé entre le bord de ce volet et l'axe X-X' pour autant que ce point de prise du volet par la ventouse ne soit pas placé au milieu de la longueur (étendue selon l'axe X-X' de la plieuse colleuse).

Dans le cas, non représenté, où la découpe pliée 10 souffre à la fois d'un gap non admissible et d'un défaut de parallélisme non admissible, l'invention permet également d'agir et de rectifier les deux anomalies. En pratique, on réalise d'abord la correction du gap par déplacement latéral des deux ventouses de chaque paire, droite et gauche, les quatre ventouses 21, 23, 24 et 26 étant en prise avec les volets droit 17 et gauche 18, selon les explications précédentes de la Fig. 7. Ensuite, on stoppe l'aspiration de l'une des deux ventouses de chaque paire pour corriger le fishtailing comme exposé précédemment en relation avec les Figs. 8 et 9.

On se reporte aux Figs. 10 à 13 pour la partie supérieure du dispositif de correction. On y retrouve le fait que les moyens de correction comprennent au moins une ventouse destinée à la saisie du volet droit 17 et au moins une ventouse destinée à la saisie du volet gauche 18, les ventouses étant orientées vers le bas, mobiles verticalement et en direction transversale et aptes à être soumises à du vacuum. En particulier, les moyens de correction comprennent une paire de ventouses droites 21, 23 et une paire de ventouses gauches 24, 26.

Egalement, pour chaque paire de ventouses, une première ventouse 21 (24) est située à l'avant et une deuxième ventouse 23 (26) est située à l'arrière. Par ailleurs, la mise sous vide de la première ventouse 21 (24) est contrôlée indépendamment de la mise sous vide de la deuxième ventouse 23 (26).

Pour une facilité de montage et de commande, les deux ventouses 21, 23 de la paire de ventouses droites sont montées sur un support droit 31 permettant de déplacer simultanément les deux ventouses 21, 23 et les deux ventouses 24, 26 de la paire de ventouses gauches sont montées sur un support gauche 32 permettant de déplacer simultanément les deux ventouses 24, 26. En particulier, afin d'assurer la correction comme décrit précédemment, le déplacement simultané des deux ventouses de chaque paire est effectué en direction transversale (de façon orthogonale à la direction d'avancement A) et en hauteur.

Par ailleurs, comme on peut le voir sur les Figs. 10 et 11, afin de suivre la course de la découpe 10 selon la direction d'avancement A pendant que la correction est réalisée par les ventouses 21, 23, 24, 26, le support droit 31 (gauche 32) est monté par une équerre droite 33 (gauche 34) à la tige 35 (36) d'un moteur linéaire droit 37 (gauche 38). Ainsi, sur les Figs. 10A et 11A, on a représenté une première position correspondant à la position de repos, dans l'attente de l'arrivée d'une nouvelle découpe et sur les Figs. 10B et 11B, on a représenté une deuxième position correspondant à la position de fin de course lorsque la découpe a été pliée, collée et éventuellement corrigée.

On voit également sur les Figs. 10 et 11, le module de compression 40 alimentant en air sous vide partiel les ventouses droite 21, 23 par un tuyau droit 41 et alimentant en air sous vide partiel les ventouses gauche 24, 26 par un tuyau gauche 42.

Pour effectuer le contrôle de la position du bord droit 13 et du gauche 14 après le pliage du volet droit 17 et du volet gauche 18, on utilise de préférence des moyens de détection optique, non représenté. Par exemple, on utilise une détection optique telle que décrite dans le document EP 0937573.

Ces moyens de détection mesurent l'écart entre le bord droit 13 et le bord gauche 14 après le pliage du volet droit 17 et du volet gauche 18, à plusieurs emplacements le long de la direction longitudinale. De cette façon, on réalise par des moyens de calcul la comparaison de chacune de ces valeurs mesurées avec le gap de référence, de valeur Gréf prédéterminée, et on détermine si une correction est nécessaire. Dans ce cas, on calcule quel rattrapage doit être effectué pour remettre la découpe dans la plage d'écart admissible.

Plusieurs cas sont possibles tels qu'un rattrapage en agissant sur le seul volet gauche 18, sur le seul volet droit 17, à la fois sur le volet gauche 18 et sur le volet droit 17, et, pour le ou les volets, par les deux ventouses de la paire (droite ou gauche) concernée (gap seul), par une seule ventouse de la paire (droite ou gauche) concernée (fishtailing seul), par les deux ventouses et ensuite par une seule ventouse de la paire (droite ou gauche) concernée (gap et fishtailing).

A titre d'exemple, le support droit 31 et le support gauche 32 présente une course longitudinale (selon l'axe X-X' de la plieuse colleuse) de 200mm grâce aux moteurs linéaires 37 et 38. Cette course longitudinale permet de suivre la découpe 10 pendant une partie de son avancée tout en effectuant la correction pendant l'avancée le long de la direction d'avancement A. Egalement à titre d'exemple, le support droit 31 et le support gauche 32 présente une course transversale (selon la direction orthogonale à l'axe X-X' de la plieuse colleuse) entre 10mm et 30mm. Cette course transversale est suffisante pour rattraper les anomalies rencontrées dans la plupart des cas s'agissant d'une découpe de taille maximale, par exemple 1100mm par 1700mm. Des moyens de pression permettant de réaliser un contact sous pression entre le volet droit 17 et le volet gauche 18 dans la portion de recouvrement.

On se reporte aux Figs. 11A, 11B, 13, 14, 15, 16A, 16B, 17A et 17B pour la partie inférieure du dispositif de correction qui complète les éléments permettant l'avance de la découpe selon la direction longitudinale par des moyens de blocage du volet central 19. Les éléments permettant l'avance de la découpe 10 sont des courroies sans fin 60, visibles au nombre de trois sur les Figs. 16A, 16B, 17A et 17B et disposées parallèlement entre elles sous les ventouses 21, 23, 24, 26. Ces moyens de blocage ont pour but de retenir la découpe 10 par son volet central 19 en l'empêchant de se soulever, ou encore de bouger latéralement notamment. Sans cette retenue de la découpe par son volet central 19, la correction de la position du volet droit 17 et/ou du volet gauche 18 ne pourrait pas s'effectuer avec efficacité et précision.

Un mode de réalisation de ces moyens de blocage 70 du volet central 19 utilise (voir Figs. 13 à 17), comme moyen de préhension du volet central 19, une mise en dépression par vacuum de la face inférieure du volet central 19. Ainsi, la mise en vide partiel d'air permet de retenir par le dessous le volet central 19 qui est retenu par aspiration tant que le vacuum est maintenu. Plus précisément, les moyens de blocage 70 comprennent au moins une rampe 71 équipée de buses 72 orientées vers le haut et aptes à réaliser un vacuum. La sortie de ces buses 72 débouche sur un plateau de support 75 sur lequel la découpe 10 repose tout en pouvant être entraînée par les courroies 60. Dans le cas représenté, deux rampes 71 sont chacune disposées le long de l'une et de l'autre des courroies externes 60. A cet effet, les buses 72 font office de ventouses en aspirant vers le bas la face inférieure du volet central 19 lorsqu'elles sont alimentées en air sous vide partiel. Pour cela un module de pressurisation 73 fournit en air sous vide partiel les rampes 71 via les tuyaux 74.

La rampe 71 est montée (voir Figs. 13 à 17) sur un moteur linéaire 80 accompagnant la découpe 10 pendant sa course le long de la direction longitudinale de la machine plieuse-colleuse. Ainsi, pour réaliser la préhension du volet central 19 par sa face inférieure, et le bloquer en hauteur mais aussi selon la direction transversale de la plieuse colleuse, le vacuum des rampes 71 est activé, ce par quoi chaque buse 72 réalise une prise d'une surface de la face inférieure du volet central 19, rendant ainsi possible la réalisation de la correction du volet droit 17 et/ou du volet gauche 18.

Pour une facilité et une rapidité de déclenchement, le moteur linéaire 80 est placé le long des moyens de transport qui font avancer la découpe le long de la direction longitudinale de la plieuse-colleuse. Sur le mode de réalisation illustré, comme il apparaît sur les Figs. 16A et 16B, ces moyens de transport sont des courroies sans fin 60. Avantageusement, trois courroies sans fin 60 sont disposées sur la largeur du module de la plieuse-colleuse, et le long et à l'extérieure des deux courroies externe, est montée une rampe 71. En variante non représentée, entre chaque paire de courroies 60 est montée une rampe 71. De cette façon, les découpes 10 sont entraînées par les courroies 60 et sont plaquées vers le bas lorsque la mise sous vide des rampes 71 est activée.

On comprend que les moteurs linéaires 80 accompagnent la course longitudinale de la découpe 10 dans tous les cas, qu'il y ait correction ou non. Egalement, les moteurs linéaires 80 sont rétractés et remis en position initiale rapidement après le départ de la découpe 10 hors du dispositif de correction et ce avant l'arrivée de la découpe 10 suivante dans le dispositif de correction.

Avantageusement, les moyens de correction (ventouses 21, 23, 24, 26) et les moyens de blocage (rampes 71) sont aptes à avancer selon la direction longitudinale (X-X') de la machine plieuse-colleuse à la même vitesse que la découpe 10 pendant sa course longitudinale. En pratique, on réalise une synchronisation entre le moteur qui commande la course longitudinale du support droit 31 et du support gauche 32 et le moteur qui commande les moteurs linéaires 80 supportant les buses d'aspiration 71.

De façon préférentielle, on réalise le collage avant le repliage du volet droit 17 et du volet gauche 18. Il faut cependant éviter impérativement la prise de la colle dans la portion de recouvrement entre le volet droit 17 et le volet gauche 18 avant et pendant le contrôle de la position (à savoir pendant les étapes d), e)), et pendant l'éventuelle correction de position (étape f)). A cet effet, selon une disposition avantageuse, illustrée partiellement sur la Fig. 13, on empêche le contact entre le volet droit et le volet gauche par un élément 90 inséré entre le volet droit 17 et le volet gauche 18, et avant l'étape g) on retire l'élément 90 et on réalise un contact sous pression entre la colle, le volet droit 17 et le volet gauche 18 dans la portion de recouvrement, de préférence jusqu'à la prise de la colle.

Dans la machine, le dispositif de correction comprend donc de préférence en outre un élément 90 apte à être inséré entre le volet droit et le volet gauche avant leur pliage, et apte à être retiré après la correction. Sur la Fig. 13, on voit une représentation partielle de cette élément 90 qui peut se présenter sous la forme d'une tige fixée par son extrémité arrière depuis le haut et permettant le passage de la découpe juste au-dessous de l'élément 90. Il s'agit d'un mode de réalisation où le pliage et la correction de la découpe s'effectuent pendant l'avancée de la découpe 10. Lors de la réalisation du pliage du volet droit 17 et du volet gauche 18, et lors du contrôle de position et de la correction éventuelle, le volet droit 17 et le volet gauche 18 se retrouvent au-dessus de la tige, elle-même au-dessus du volet central 19. Puis après correction, et lorsque les galets presseurs agissent en appuyant vers le bas, la position plus avancée de la découpe 10 permet un dégagement de la tige qui est alors sortie de la découpe, ce par quoi le contact entre le volet droit 17, le volet gauche 18 et le volet central 19 est assuré pour permettre la prise de la colle.

Dans un autre mode de réalisation, on se passe de cet élément 90:on agit alors pour corriger la position du volet droit 18 et du volet gauche 17 par rapport au volet central 19, dans un délai suffisamment court pour permettre cette correction avant la prise de la colle.

La présente invention n'est pas limitée aux modes de réalisation décrits et illustrés. De nombreuses modifications peuvent être réalisées, sans pour autant sortir du cadre défini par la portée du jeu de revendications. Une plieuse-colleuse peut également être une unité de pliage-collage, montée par exemple dans une machine en ligne, en aval d'une impression flexo, et d'une découpe rotative. Les moteurs linéaires 37, 38 et 80 peuvent être remplacés par des vérins.

## Revendications

1. Procédé de traitement d'une découpe (10) destinée à former, après pliage-collage, une boîte aplatie pliée, comprenant les étapes suivantes:
a) fourniture d'une découpe (10) sensiblement plane comprenant un bord droit (13), un bord gauche (14), un bord avant (11), un bord arrière (12), une rainure longitudinale droite (15) et une rainure longitudinale gauche (16), la rainure longitudinale droite (15) et la rainure longitudinale gauche (16) délimitant, avec le bord droit (13) et le bord gauche (14) au moins trois volets parmi lesquels un volet droit (17), un volet gauche (18) et un volet central (19),
b) application de colle dans une zone du volet droit (17) adjacente au bord droit (13) et/ou dans une zone du volet gauche (18) adjacente au bord gauche (14), de sorte que de la colle soit présente dans une portion de recouvrement entre le volet droit (17) et le volet gauche (18),
c) pliage à 180° du volet droit (17) autour de la rainure longitudinale droite (15) en direction du volet central (19), et pliage à 180° du volet gauche (18) autour de la rainure longitudinale gauche (16) en direction du volet central (19),
d) fermeture du volet droit (17) replié et du volet gauche (18) replié qui se retrouvent l'un au-dessus de l'autre au moins dans la portion de recouvrement,
e) contrôle par détection optique de la position du bord droit (13) et du bord gauche (14) et comparaison de cette position effective avec une position prédéterminée de façon à déterminer un écart de position,
f) lorsque l'écart de position dépasse une valeur d'écart admissible, réalisation des sous-étapes suivantes avant la prise de la colle:
f1) blocage du volet central (19) par sa face inférieure par des moyens de blocage, fonctionnant avec une mise en dépression par vacuum de la face inférieure, et comprenant au moins une rampe (71) équipée de buses (72) orientées vers le haut et aptes à réaliser un vacuum, puis
f2) saisie de la face supérieure du volet droit (17) replié et du volet gauche (18) replié et
f3) correction de la position du volet gauche (18) et/ou du volet droit (17),
g) mise en pression entre le volet droit (17) et le volet gauche (18) dans la portion de recouvrement jusqu'à la prise de la colle, et
h) relâchement du volet central (19), du volet droit (17) et du volet gauche (18).

2. Procédé selon la revendication 1, dans lequel la saisie de la face supérieure du volet droit replié et du volet gauche (18) replié lors de l'étape f2) est mise en oeuvre respectivement avec au moins une ventouse (21, 23, 24, 26) avec vacuum, et en ce que la correction de la position du volet gauche (18) et/ou du volet droit lors de l'étape f3) est mise en oeuvre par déplacement de la ventouse (21, 23, 24, 26) avec vacuum.

3. Procédé selon la revendication 2, dans lequel lorsque l'écart de position détecté est une distance entre le bord droit et le bord gauche non conforme à la plage admissible, l'étape f2) est mise en oeuvre, pour le volet droit et pour le volet gauche (18), avec deux ventouses (21, 23, 24, 26) décalées en direction longitudinale et mises sous vacuum lors de la saisie, et l'étape f3) est mise en oeuvre avec déplacement latéral des deux ventouses (21, 23, 24, 26) du volet droit (17) et/ou du volet gauche (18), afin de modifier la distance entre le bord droit (13) et le bord gauche (14) pour la ramener dans la plage admissible.

4. Procédé selon la revendication 2, dans lequel lorsque l'écart de position détecté est un défaut de parallélisme entre le bord droit et le bord gauche, l'étape f2) est mise en oeuvre, pour le volet droit et pour le volet gauche (18), avec une seule ventouse (21, 23, 24, 26) mise sous vacuum lors de la saisie, et l'étape f3) est mise en oeuvre avec déplacement latéral de la ventouse (21, 23, 24, 26) du volet droit et/ou du volet gauche (18), afin de modifier l'orientation du volet droit et/ou du volet gauche (18) et ramener le bord droit (13) et le bord gauche (14) sensiblement parallèles entre eux.

5. Dispositif de correction de la position d'une découpe (10) dans une plieuse colleuse, pour une découpe (10) sensiblement plane comprenant un bord droit, un bord gauche, un bord avant, un bord arrière, une rainure longitudinale droite (15) et une rainure longitudinale gauche (16), la rainure longitudinale droite (15) et la rainure longitudinale gauche (16) délimitant, avec le bord droit et le bord gauche au moins trois volets parmi lesquels un volet droit (17), un volet gauche (18) et un volet central (19), le dispositif comprenant:
- des moyens de pliage du volet droit (17) et du volet gauche (18),
- des moyens de contrôle comprenant une détection optique de la position relative entre le bord droit et le bord gauche en direction transversale après pliage du volet droit (17) et du volet gauche (18),
- des moyens de blocage du volet central (19), comprenant au moins une rampe (71) équipée de buses (72) orientées vers le haut, aptes à réaliser une dépression par vacuum de la face inférieure du volet central de la découpe (10),
- des moyens de collage aptes à appliquer de la colle dans une zone du volet droit (17) adjacente au bord droit (13) et/ou dans une zone du volet gauche (18) adjacente au bord gauche (14), de sorte que de la colle soit présente dans une portion de recouvrement entre le volet droit (17) et le volet gauche (18),
- des moyens de correction de la position du volet gauche et/ou du volet droit, et
- des moyens de pression (50) permettant de réaliser un contact sous pression entre le volet droit (17) et le volet gauche (18) dans la portion de recouvrement.

6. Dispositif selon la revendication 5, dans lequel les moyens de correction comprennent au moins une ventouse (21, 23, 24, 26) destinée à la saisie du volet droit et au moins une ventouse (21, 23, 24, 26) destinée à la saisie du volet gauche, les ventouses (21, 23, 24, 26) étant orientées vers le bas, mobiles verticalement et en direction transversale et aptes à être soumises à du vacuum.

7. Dispositif selon la revendication 6, dans lequel les moyens de correction comprennent une paire de ventouses droites (21, 23) et une paire de ventouses gauches (24, 26).

8. Dispositif selon la revendication 7, dans lequel, pour chaque paire de ventouses (21, 23; 24, 26), une première ventouse est située à l'avant et une deuxième ventouse est située à l'arrière, et en ce que la mise sous vide de la première ventouse est contrôlée indépendamment de la mise sous vide de la deuxième ventouse.

9. Dispositif selon la revendication 7 ou 8, dans lequel les deux ventouses (21, 23) de la paire de ventouses droites sont montées sur un support droit (31) permettant de déplacer simultanément les deux ventouses et en ce que les deux ventouses (24, 26) de la paire de ventouses gauches sont montées sur un support gauche (32) permettant de déplacer simultanément les deux ventouses.

10. Dispositif selon l'une des revendications 5 à 9, comprenant en outre un élément (90) apte à être inséré entre le volet droit (17) et le volet gauche (18) avant leur pliage, et apte à être retiré après la correction.

11. Dispositif selon l'une des revendications 5 à 10, dans lequel la rampe (71) est montée sur un moteur linéaire (80) accompagnant la découpe (10) pendant sa course et en ce qu'en cas de correction, le vacuum est activé.

12. Dispositif selon l'une des revendications 5 à 11, dans lequel les moyens de correction et les moyens de blocage sont en outre aptes à avancer selon la direction longitudinale à la même vitesse que la découpe (10) pendant sa course longitudinale.

13. Machine plieuse-colleuse équipée d'un dispositif de correction selon l'une des revendications 5 à 12.

## Patentansprüche

1. Verfahren zur Verarbeitung eines Ausschnitts (10), der dazu bestimmt ist, nach dem Falten-Kleben eine gefaltete, abgeflachte Schachtel zu bilden, umfassend die folgenden Schritte:
a) Bereitstellen eines im Wesentlichen ebenen Ausschnitts (10), der eine rechte Kante (13), eine linke Kante (14), eine vordere Kante (11), eine hintere Kante (12), eine rechte Längsnut (15) und eine linke Längsnut (16) umfasst, wobei die rechte Längsnut (15) und die linke Längsnut (16) mit der rechten Kante (13) und der linken Kante (14) mindestens drei Klappen darunter eine rechte Klappe (17), eine linke Klappe (18) und eine zentrale Klappe (19) begrenzen,
b) Auftragen von Klebstoff Sie in einem Bereich der rechten Klappe (17), der an die rechte Kante (13) angrenzt, und / oder in einem Bereich der linken Klappe (18), der an die linke Kante (14) angrenzt, so dass Klebstoff in einem Überlappungsabschnitt zwischen der rechten Klappe (17) und der linken Klappe (18) vorhanden ist,
c) Falten der rechten Klappe (17) um die rechte Längsnut (15) in Richtung auf die zentrale Klappe (19) um 180° und Falten der linken Klappe (18) um die linke Längsnut (16) in Richtung auf die zentrale Klappe (19) um 180°,
d) Schließen der gefalteten rechten Klappe (17) und der gefalteten linken Klappe (18), die zumindest in dem Überlappungsabschnitt übereinander liegen,
e) Steuerung durch optische Erfassung der Position der rechten Kante (13) und der linken Kante (14) und Vergleich dieser effektiven Position mit einer vorbestimmten Position, um eine Positionsabweichung zu bestimmen,
f) wenn die Positionsabweichung einen zulässigen Abweichungswert überschreitet, Ausführen der folgenden Teilschritte vor der Abbindung des Klebstoffs:
f1) Verriegeln der zentralen Klappe (19) an ihrer unteren Seite durch Verriegelungsmittel (71), die mit dem Versetzen in Unterdruck der unteren Seite durch ein Vakuum funktionieren und mindestens eine Rampe (71) umfassen, die mit Düsen (72) ausgestattet ist, die nach oben gerichtet und geeignet sind, ein Vakuum zu erzeugen, dann
f2) Ergreifen der oberen Seite der gefalteten rechten Klappe (17) und der gefalteten linken Klappe (18), und
f3) Korrektur der Position der linken Klappe (18) und / oder der rechten Klappe (17),
g) Druckbeaufschlagung zwischen der rechten Klappe (17) und der linken Klappe (18) in dem Überlappungsabschnitt bis zu der Abbindung des Klebstoffs, und
h) Freigeben der zentralen Klappe (19), der rechten Klappe (17) und der linken Klappe (18).

2. Verfahren nach Anspruch 1, wobei das Ergreifen der oberen Seite der gefalteten rechten Klappe und der gefalteten linken Klappe (18) in dem Schritt f2) jeweils mit mindestens einem Saugnapf (21, 23, 24, 26) mit Vakuum implementiert wird, und wobei die Korrektur der Position der linken Klappe (18) und / oder der rechten Klappe in dem Schritt f3) durch die Verschiebung des Saugnapfes (21, 23, 24, 26) mit Vakuum implementiert wird.

3. Verfahren nach Anspruch 2, wobei, wenn die erfasste Positionsabweichung ein Abstand zwischen der rechten Kante und der linken Kante ist, der nicht dem zulässigen Bereich entspricht, der Schritt f2) für die rechte Klappe und für die linke Klappe (18) mit zwei Saugnäpfen (21, 23, 24, 26) implementiert wird, die in Längsrichtung versetzt sind und während des Ergreifens unter Vakuum gesetzt werden, und wobei der Schritt f3) mit einer seitlichen Verschiebung der beiden Saugnäpfe (21, 23, 24, 26) der rechten Klappe (17) und / oder der linken Klappe (18) implementiert wird, um den Abstand zwischen der rechten Kante (13) und der linken Kante (14) zu verändern, um ihn wieder in den zulässigen Bereich zu bringen.

4. Verfahren nach Anspruch 2, wobei, wenn die erfasste Positionsabweichung ein Parallelitätsfehler zwischen der rechten Kante und der linken Kante ist, der Schritt f2) für die rechte Klappe und für die linke Klappe (18) mit nur einem unter Vakuum gesetzten Saugnapf (21, 23, 24, 26) während des Ergreifens implementiert wird, und wobei der Schritt f3) mit einer seitlichen Verschiebung des Saugnapfes (21, 23, 24, 26) der rechten Klappe und / oder linken Klappe (18) implementiert wird, um die Ausrichtung der rechten Klappe und / oder der linken Klappe (18) zu ändern und die rechte Kante (13) und die linke Kante (14) im Wesentlichen parallel zueinander zu bringen.

5. Vorrichtung zur Korrektur der Position eines Ausschnitts (10) in einem Faltklebegerät für einen im Wesentlichen ebenen Ausschnitt (10), der eine rechte Kante, eine linke Kante, eine vordere Kante, einer hintere Kante, eine rechte Längsnut (15) und eine linke Längsnut (16) umfasst, wobei die rechte Längsnut (15) und die linke Längsnut (16) mit der rechten Kante und der linken Kante mindestens drei Klappen darunter eine rechte Klappe (17), eine linke Klappe (18) und eine zentrale Klappe (19) begrenzen, wobei die Vorrichtung umfasst:
- Mittel zum Falten der rechten Klappe (17) und der linken Klappe (18);
- Mittel zum Steuern, die einen optischen Detektor der relativen Position zwischen der rechten Kante und der linken Kante in Querrichtung nach dem Falten der rechten Klappe (17) und der linken Klappe (18) umfassen,
- Mittel zur Verriegelung der zentralen Klappe (19), die mindestens eine Rampe (71) umfassen, die mit Düsen (72) ausgestattet ist, die nach oben gerichtet sind, geeignet sind, einen Unterdruck der Unterseite der zentralen Klappe des Ausschnitts (10) durch ein Vakuum zu erzielen,
- Klebemittel, die geeignet sind, Klebstoff in einem Bereich der rechten Klappe (17), der an die rechte Kante (13) angrenzt, und / oder in einem Bereich der linken Klappe (18), der an die linke Kante (14) angrenzt, aufzutragen, so dass der Klebstoff zwischen einem Überlappungsabschnitt der rechten Klappe (17) und der linken Klappe (18) vorhanden ist;
- Mittel zur Korrektur der Position der linken Klappe und / oder der rechten Klappe, und
- Druckmittel (50), die es ermöglichen, einen Kontakt unter Druck zwischen der rechten Klappe (17) und der linken Klappe (18) in einem Überlappungsabschnitt zu erzeugen.

6. Vorrichtung nach Anspruch 5, wobei die Mittel zur Korrektur mindestens einen Saugnapf (21, 23, 24, 26), der zum Ergreifen der rechten Klappe bestimmt ist, und mindestens einen Saugnapf (21, 23, 24, 26) umfassen, der zum Ergreifen der linken Klappe bestimmt ist, wobei die Saugnäpfe (21, 23, 24, 26) nach unten gerichtet, vertikal und in Querrichtung beweglich und geeignet sind, einem Vakuum ausgesetzt zu werden.

7. Vorrichtung nach Anspruch 6, wobei das Mittel zur Korrektur ein Paar rechte Saugnäpfe (21, 23) und ein Paar linker Saugnäpfe (24, 26) umfasst.

8. Vorrichtung nach Anspruch 7, wobei für jedes Paar Saugnäpfe (21, 23, 24, 26) ein erster Saugnapf an der Vorderseite und ein zweiter Saugnapf an der Rückseite angeordnet ist, und wobei das Vakuumieren des ersten Saugnapfs unabhängig von dem Vakuumieren des zweiten Saugnapfes gesteuert wird.

9. Vorrichtung nach Anspruch 7 oder 8, wobei die zwei Saugnäpfe (21, 23) des Paars rechter Saugnäpfe an einem rechten Träger (31) angebracht sind, der es ermöglicht, die beiden Saugnäpfe gleichzeitig zu bewegen, und wobei die beiden Saugnäpfe (24, 26) des Paars linker Saugnäpfe an einem linken Träger (32) angebracht sind, der es ermöglicht, die beiden Saugnäpfe gleichzeitig zu bewegen.

10. Vorrichtung nach einem der Ansprüche 5 bis 9, ferner umfassend ein Element (90), das geeignet ist, vor ihrem Falten zwischen die rechte Klappe (17) und die linke Klappe (18) eingesetzt zu werden, und geeignet ist, nach der Korrektur zurückgezogen zu werden.

11. Vorrichtung nach einem der Ansprüche 5 bis 10, wobei die Rampe (71) an einem Linearmotor (80) angebracht ist, der den Ausschnitt (10) während seines Laufs begleitet, und dass im Falle einer Korrektur das Vakuum aktiviert wird.

12. Vorrichtung nach einem der Ansprüche 5 bis 11, wobei die Mittel zur Korrektur und die Verriegelungsmittel ferner so beschaffen sind, dass sie sich in Längsrichtung mit der gleichen Geschwindigkeit wie der Ausschnitt (10) während seines Längslaufs vorbewegen.

13. Faltklebemaschine, die mit einer Korrekturvorrichtung nach einem der Ansprüche 5 bis 12 ausgestattet ist.

## Claims

1. Method for processing a blank (10) intended to form, after folding-gluing, a folded flattened box, the method comprising the following steps:
a) supplying a substantially flat blank (10) comprising a right-hand edge (13), a left-hand edge (14), a front edge (11), a rear edge (12), a right-hand longitudinal crease (15) and a left-hand longitudinal crease (16), the right-hand longitudinal crease (15) and the left-hand longitudinal crease (16) delimiting, with the right-hand edge (13) and the left-hand edge (14) at least three flaps including a right-hand flap (17), a left-hand flap (18), and a central flap (19),
b) applying glue in an area of the right-hand flap (17) adjacent to the right-hand edge (13) and/or in an area of the left-hand flap (18) adjacent to the left-hand edge (14), such that the glue is present in an overlapping portion between the right-hand flap (17) and the left-hand flap (18),
c) folding the right-hand flap (17) 180° around the right-hand longitudinal crease (15) towards the central flap (19), and folding the left-hand flap (18) 180° around the left-hand longitudinal crease (16) towards the central flap (19),
d) closing the folded right-hand flap (17) and the folded left-hand flap (18) which are located one above the other at least in the overlapping portion,
e) checking by optical detection the position of the right-hand edge (13) and the left-hand edge (14) and comparing this effective position with a predetermined position so as to determine any positional deviation,
f) when the positional deviation exceeds a permissible deviation value, carrying out the following sub-steps before the glue sets:
f1) blocking the central flap (19) by its bottom surface using blocking means, operating with vacuum depression of the bottom surface, and comprising at least one ramp (71) equipped with nozzles (72) directed upwards and able to create a vacuum, and then
f2) holding the top surface of the folded right-hand flap (17) and the folded left-hand flap (18) and
f3) correcting the position of the left-hand flap (18) and/or the right-hand flap (17),
g) applying pressure between the right-hand flap (17) and the left-hand flap (18) in the overlapping portion until the glue sets, and
h) releasing the central flap (19), the right-hand flap (17) and the left-hand flap (18).

2. Method according to claim 1, wherein the holding of the top surface of the folded right-hand flap and the folded left-hand flap (18) during the step f2) is implemented respectively with at least one suction cup (21, 23, 24, 26) with vacuum, and that the positional correction of the left-hand flap (18) and/or the right-hand flap during step f3) is implemented by moving the suction cup (21, 23, 24, 26) with vacuum.

3. Method according to claim 2, wherein when the detected positional deviation is a distance between the right-hand edge and the left-hand edge not compliant with the permissible range, step f2) is implemented, for the right-hand flap and for the left-hand flap (18), with two suction cups (21, 23, 24, 26) offset in the longitudinal direction and set to vacuum during the holding, and step f3) is implemented with lateral movement of the two suction cups (21, 23, 24, 26) of the right-hand flap (17) and/or the left-hand flap (18), in order to modify the distance between the right-hand edge (13) and the left-hand edge (14) to bring it back in the permissible range.

4. Method according to claim 2, wherein when the detected positional deviation is a fault of parallelism between the right-hand edge and the left-hand edge, step f2) is implemented, for the right-hand flap and for the left-hand flap (18), with one suction cup (21, 23, 24, 26) set to vacuum during the holding, and step f3) is implemented with lateral movement of the suction cup (21, 23, 24, 26) of the right-hand flap and/or the left-hand flap (18), in order to modify the orientation the right-hand flap and/or the left-hand flap (18) to bring the right-hand edge (13) and the left-hand edge (14) substantially parallel one to the other.

5. Device for correcting the position of a blank (10) in a folder-gluer, for a substantially flat blank (10) comprising a right-hand edge, a left-hand edge, a front edge, a rear edge, a right-hand longitudinal crease (15) and a left-hand longitudinal crease (16) delimiting, the right-hand longitudinal crease (15) and the left-hand longitudinal crease (16) delimiting, with the right-hand edge and the left-hand edge at least three flaps including a right-hand flap (17), a left-hand flap (18), and a central flap (19), the device comprising:
- means for folding the right-hand flap (17) and the left-hand flap (18),
- checking means comprising optical detection of the relative position between the right-hand edge and the left-hand edge in transversal direction after folding the right-hand flap (17) and the left-hand flap (18),
- means for blocking the central flap (19), comprising at least one ramp (71) equipped with nozzles (72) directed upwards, able to create a depression by vacuum of the bottom surface of the central flap of the blank (10),
- means for gluing able to apply glue in an area of the right-hand flap (17) adjacent to the right-hand edge (13) and/or in an area of the left-hand flap (18) adjacent to the left-hand edge (14), such that the glue is present in an overlapping portion between the right-hand flap (17) and the left-hand flap (18),
- means for correcting the position of the left-hand flap and/or the right-hand flap, and
- means for pressurising (50) making it possible to create pressurised contact between the right-hand flap (17) and the left-hand flap (18) in the overlapping portion.

6. Device according to claim 5, wherein the means for correcting comprise at least one suction cup (21, 23, 24, 26) intended for holding the right-hand flap and at least one suction cup (21, 23, 24, 26) intended to hold the left-hand flap, the suction cups (21, 23, 24, 26) being directed downwards, vertically movable and in transversal direction and able to be subject to the vacuum.

7. Device according to claim 6, wherein the means for correcting comprise a pair of right-hand suction cups (21, 23) and a pair of left-hand suction cups (24, 26).

8. Device according to claim 7, wherein, for each pair of suction cups (21, 23; 24, 26), a first suction cup is located at the front and a second suction cup is located at the rear, and in that the vacuum of the first suction cup is controlled separately from the vacuum of the second suction cup.

9. Device according to claim 7 or 8, wherein the two suction cups (21, 23) of the pair of right-hand suction cups are mounted on a right-hand support (31) making it possible to move the two suction cups simultaneously and in that the two suction cups (24, 26) of the pair of left-hand suction cups are mounted on a left-hand support (32) making it possible to move the two suction cups simultaneously.

10. Device according to any one of claims 5 to 9, further comprising an element (90) able to be inserted between the right-hand flap (17) and the left-hand flap (18) before their folding, and able to be removed after the correction.

11. Device according to any one of claims 5 to 10, wherein the ramp (71) is mounted on a linear motor (80) accompanying the blank (10) during its travel and in that in case of correction, the vacuum is activated.

12. Device according to any one of claims 5 to 11, wherein the means for correcting and the means for blocking are further able to advance along a longitudinal direction at the same speed as the blank (10) during its longitudinal travel.

13. Folder-gluer machine equipped with a device for correcting according to any one of claims 5 to 12.
